# EUROPÄISCHE PATENTSCHRIFT

(11) **EP 3 195 332 B1**
(45) Veröffentlichungstag und Bekanntmachung des Hinweises auf die Patenterteilung: **15.04.2020**
(21) Anmeldenummer: 15777618.8
(22) Anmeldetag: 17.09.2015
(51) Int. Cl.: H01F 7/16, H01F 7/18

(54) **BISTABILE ELEKTROMAGNETISCHE AKTORVORRICHTUNG**
BISTABLE ELECTROMAGNETIC ACTUATOR DEVICE
DISPOSITIF D'ACTIONNEMENT ÉLECTROMAGNÉTIQUE BISTABLE

(30) Priorität: 18.09.2014 DE 102014113500
(43) Veröffentlichungstag der Anmeldung: 26.07.2017
(73) Patentinhaber: ETO MAGNETIC GmbH, 78333 Stockach (DE)
(72) Erfinder: THODE, Oliver, 78333 Stockach (DE); BÜRSSNER, Jörg, 78234 Engen (DE)
(74) Vertreter: Patentanwälte Behrmann Wagner PartG mbB
(86) Internationale Anmeldenummer: PCT/EP2015/071348
(87) Internationale Veröffentlichungsnummer: WO 2016/042088

(56) Entgegenhaltungen:
- EP-A1- 2 587 496
- DE-A1-102012 113 056
- DE-U1- 20 114 466
- DE-U1-202009 006 940
- DE-U1-202010 010 371
- US-A- 5 546 063

## Beschreibung

Die vorliegende Erfindung betrifft eine bistabile elektromagnetische Aktorvorrichtung sowie eine Verwendung einer solchen Aktorvorrichtungen.

Elektromagnetische Aktorvorrichtungen sind aus dem Stand der Technik allgemein bekannt; so offenbart etwa die DE 201 14 466 U1 der Anmelderin eine bistabile elektromagnetische Aktorvorrichtung, welche eine Ankereinheit mit Permanentmagnetmitteln sowie eine entlang einer Bewegungsrichtung langgestreckte Stößeleinheit aufweist. Diese permanentmagnetisch wirksame Ankereinheit wird durch stationäre elektromagnetische Antriebsmittel in Form einer stationären Kerneinheit angetrieben, welcher eine geeignet bestrombare Spuleneinheit zugeordnet ist. Diese Anordnung ist von einem magnetisch leitenden Gehäuse umschlossen, welches den zur Bewegung notwendigen magnetischen Kreis schließt.

Endseitig und bezogen auf einen Eingriffspartner, im gattungsgemäßen Stand der Technik eine zur Nockenwellenverstellung ausgebildete Verstellnut eines Verbrennungsmotors, bildet die Stößeleinheit einen An- und/oder Eingriffsabschnitt für den Stellpartner aus, welcher insbesondere geeignet ist, eine durch Bestromung der Antriebsmittel und eine daraufhin bewirkte Bewegung der Ankereinheit erzeugte Antriebskraft auf den Stellpartner zu übertragen.

Nicht nur auf dem technischen Gebiet der Nockenwellenverstellung von Verbrennungsmotoren hat sich eine derartige, als bekannt und gattungsbildend vorausgesetzte Technologie allgemein durchgesetzt, wobei neben hohen Schaltzykluszahlen und langen Standzeiten bekannter Vorrichtungen insbesondere auch eine automatisierbare Fertigbarkeit für eine weite Verbreitung sorgen.

Als aus dem Stand der Technik bekannt ist es ferner vorauszusetzen, einer elektromagnetisch betätigten Aktorvorrichtung geeignete Sensormittel zuzuordnen, welche insbesondere einen beabsichtigten Vorschub der Stößeleinheit erkennen bzw. detektieren und auf diese Weise eine (z.B. elektronisch auswertbare) Funktionalitätsüberprüfung der Aktorik ermöglichen. So würde etwa als Reaktion auf eine noch nicht vollständig oder fehlerhaft erfolgte Stößelbewegung diese geeignet detektiert und dann mit entsprechender Regelfunktionalität, unter Nutzung eines Sensorsignals, das vollständige, korrekte Bewegen (z.B. Ausfahren) der Stößeleinheit bewirkt.

DE 10 2012 113 056 A1 offenbart eine elektromagnetische Stellvorrichtung mit relativ zu stationären Spulenmitteln als Reaktion auf eine Bestromung derselben antreibbaren Ankermitteln, deren Bewegung und/oder Stellposition relativ zu stationären, mit den Spulenmitteln zusammenwirkenden Kernmitteln durch den Spulenmitteln zugeordnete Erfassungsmittel detektierbar ist, wobei die Spulenmittel eine erste, zum magnetischen Zusammenwirken mit den Ankermitteln mittels der Bestromung ausgebildete Spulenwicklung sowie eine zweite, zum Erzeugen eines Detektionssignals zeitlich außerhalb der Bestromung für die Erfassungsmittel ausgebildete Spulenwicklung aufweisen.

EP 2 587 496 A1 offenbart einen bistabilen Schaltmagneten mit einer Erregerspule und einem, gegenüber der Erregerspule durch einen Schaltstrom in der Erregerspule in eine erste Schaltposition und eine zweite Schaltposition, verstellbaren Kolben und mit einem Kolbenpositionsdetektor zur Detektion, ob der Kolben in seine erste oder seine zweite Schaltposition verstellt ist, wobei der Kolbenpositionsdetektor durch zumindest einen eine magnetische Flussdichte im magnetischen Kreis erzeugenden Permanentmagneten und einen im Bereich des magnetischen Kreises angeordneten Magnetfeldsensor gebildet ist.

DE 20 2010 010 371 U1 und DE 20 2009 006 940 U1 offenbaren weitere elektromagnetische Stellvorrichtungen.

Aus dem Stand der Technik sind ferner, in Form allgemein bekannter generischer Technologien, verschiedene Sensoren zur Positions- und Bewegungsdetektion als üblich und allgemein bekannt vorauszusetzen. Diese Sensoren finden Anwendung in nahezu beliebigen Anwendungen der industriellen und privaten Technologie und bieten, etwa entsprechend der vorstehend diskutierten Technologie und einem jeweiligen Einsatzgebiet, eine geeignete Grundlage für Steuer- oder Regelfunktionalitäten.

Allerdings ist eine Bewegungs- bzw. Positionsdetektion eines Stellpartners insbesondere dann schwierig, wenn, etwa in einem begrenzten Bauraum oder unter besonders belastenden Umgebungsbedingungen wie Feuchtigkeit, Vibration oder Wärme (etwa im gattungsbildenden Kraftfahrzeugbereich), eine zuverlässige und störsichere Detektion zu verbinden ist mit einer nicht stets eindeutig bestimmten Anfangs- oder Ausgangsposition des im Hinblick auf seine Bewegung bzw. Positionierung zu überprüfenden Stellpartners. In diesem Fall müsste nämlich traditionell zunächst in einem ersten Schritt eine Ausgangs- bzw. Anfangsposition des Stellpartners festgestellt werden und dann, ausgehend von dieser Ausgangsposition, in einer nachfolgenden Überwachung das Bewegen des Stellpartners aus dieser Anfangs- bzw. Ausgangsposition detektiert werden. Entsprechend hoch ist der hierfür notwendige apparative Aufwand, zusätzlich verschärft durch die etwa im exemplarisch vorliegenden Einsatzgebiet der Kraftfahrzeugtechnik herrschenden problematischen Umgebungsbedingungen wie diskutiert.

Aufgabe der vorliegenden Erfindung ist es daher, eine zur Positions- und/oder Bewegungsdetektion eines Stellpartners geeignete Vorrichtung zu schaffen, welche nicht nur, insbesondere unter den diskutierten problematischen Umgebungseinflüssen, eine eindeutige Detektion und Signalausgabe ermöglicht, die vielmehr auch eine zuverlässige Herstellung eines Detektions-Ausgangszustands ermöglicht, selbst wenn nicht permanent ein elektrisches Signal bzw. eine Betriebsstromversorgung vorhanden ist oder anliegt. Insoweit besteht die Aufgabe auch im Herstellen einer stabilen Funktionalität im (temporär) unbestromten Zustand.

Die Aufgabe wird durch die bistabile elektromagnetische Aktorvorrichtung mit den Merkmalen des Hauptanspruchs gelöst; vorteilhafte Weiterbildungen der Erfindung sind in den Unteransprüchen beschrieben. Ferner wird Schutz im Rahmen der vorliegenden Erfindung beansprucht für eine Verwendung einer erfindungsgemäßen bistabilen elektromagnetischen Aktorvorrichtung als Bewegungs- und/oder Positionssensor für den an den (mindestens einen endseitigen) An- und/oder Eingriffsabschnitt der Aktorvorrichtung angreifenden Stellpartner sowie ein System aufweisend eine erfindungsgemäße Aktorvorrichtung und einen zur Positions- und/oder Bewegungsdetektion auszuwertenden bzw. zu überwachenden Stellpartner.

Die vorliegende Erfindung basiert auf der Erkenntnis, dass die erfindungsgemäß modifizierte elektromagnetische Stellvorrichtung der eingangs diskutierten Gattung sich günstig eignet, nicht nur aktiv einen Stellvorgang auf den Stellpartner als Reaktion auf eine Aktivierung der stationären Antriebsmittel (also typischerweise eine Bestromung hier vorgesehener Spulenmittel) zu bewirken, sondern als Sensor zu wirken, insbesondere auch bei unbestromten bzw. deaktivierten Antriebsmitteln: Indem nämlich die erfindungsgemäßen und geeignet zum Zusammenwirken mit den Permanentmagnetmitteln der Ankereinheit vorgesehenen Magnetfelddetektormittel - auch unabhängig von dem elektromagnetischen Antrieb - auf eine aktuelle Position bzw. eine Bewegung der die Permanentmagnetmittel tragenden Stößeleinheit ausgewertet werden, ergibt sich so innerhalb des ohnehin schon für feuchtigkeits-, kälte-, wärme- und/oder vibrationsbelastete Umgebungen geeigneten erfindungsgemäßen Gehäuses eine modular einsetzbare Funktionalität für belastete Umgebungen; zusätzlich und synergistisch gestatten die Magnetfelddetektormittel dabei nicht nur das kontinuierliche permanente Überwachen der Bewegung der Stößeleinheit (und damit das zu detektierende Berühren bzw. Betätigen durch den Stellpartner), auch ermöglichen es die der Stößeleinheit zugeordneten Antriebsmittel, die Stößeleinheit, etwa zum Herstellen eines Detektor-Ausgangszustands und damit einer definierten Sensor- bzw. Erfassungsposition, den Stößel in der gewünschten Weise zu positionieren. Damit ist die Technologie auch als bekannt vorauszusetzenden Ansätzen überlegen, durch Überwachen eines Spulensignals der Antriebsmittel in einem unbestromten bzw. deaktivierten Zustand eine Detektion der Stößeleinheit prinzipiell zu ermöglichen; insbesondere nämlich würde eine derartige, auf Induktion basierende Signalgebung lediglich dann signalerzeugend wirken, wenn eine Bewegung der Ankereinheit relativ zur Spuleneinheit vorliegt, wobei dies dann wiederum nur in einem Nicht-Bestromungszustand der Spule möglich ist. Das macht jedoch einen derartigen Ansatz ungeeignet für eine Positionsdetektion, insbesondere auch in einem Still- bzw. Nicht-Bewegungszustand der Ankereinheit.

Entsprechend der vorliegenden Erfindung wird daher die Funktionalität einer bekannten bistabilen elektromagnetischen Aktorvorrichtung signifikant erhöht, indem nämlich diese prinzipiell als Positionssensor begriffen wird und die der Aktorvorrichtung - direkt oder mittelbar durch Ankopplung - innewohnende Bewegungsfunktionalität zur Herstellung einer gewünschten bzw. vorgesehenen Sensorik-(Ausgangs-)Position eingesetzt wird. Damit eignet sich dann die vorliegende Erfindung für beliebige Erfassungsaufgaben bezogen auf den Stellpartner, wobei als "Stellpartner" im Rahmen der vorliegenden Erfindung nicht notwendigerweise das Verstellen dieses Aggregats durch die Aktorik gemeint oder bewirkt sein muss, vielmehr ist als "Stellpartner" im Wege der Erfindung jeglicher/s mechanisch und erfindungsgemäß berührend bzw. betätigend mit der Stößeleinheit zusammenwirkender/s Partner, Körper oder dergleichen Aggregat zu verstehen, welcher/s in dieser Weise auf die Stößeleinheit wirkt und entsprechend als Grundlage für den erfindungsgemäßen Sensorikvorgang geeignet ist.

Dabei ist es im Rahmen der vorliegenden Erfindung zwar bevorzugt, die erfindungsgemäßen stationären elektromagnetischen Antriebsmittel als in das umschließende Gehäuse integrierte und üblicherweise mittels einer stationären Spulen-/Kernfunktionalität realisierte Baugruppe vorzusehen, da auf diese Weise in besonders günstiger Weise der vorteilhafte geschlossene, modulare Effekt entsteht und die Vorrichtung besonders einfach serientauglich herstellbar ist. Die Erfindung ist jedoch prinzipiell nicht auf eine derartige integrierte Lösung beschränkt, vielmehr ist es prinzipiell auch von der Erfindung umfasst, die stationären elektromagnetischen Antriebsmittel als isolierte (und prinzipiell unabhängige, etwa mittels einer ansonsten bekannten elektromagnetischen Aktorik zu realisierende) Baugruppe zu verstehen, welche dann, etwa entlang der langgestreckten Stößeleinheit entgegengesetzt des endseitigen An- bzw. Eingriffsabschnitts, auf die Stößeleinheit wirkt.

Vorteilhaft und synergistisch wird im Rahmen der Erfindung ausgenutzt, dass die ohnehin für den elektromagnetischen Antrieb der Ankereinheit vorgesehenen Permanentmagnetmittel, welche weiter bevorzugt als gegenüber der langgestreckten Stößeleinheit radial erweiterte Körper bzw. (insbesondere bevorzugt in einem radial symmetrischen Kontext einer Realisierung um eine entlang der Bewegungsrichtung verlaufenden Symmetrieachse) radial verbreiterte Scheibe(n) realisiert ist/sind, zu verwenden: Dieses permanentmagnetische Feld eignet sich hervorragend, insbesondere auch unter den zur Problemstellung herangezogenen belasteten Umgebungsbedingungen ein zuverlässiges Detektionssignal zu erzeugen, indem die - weiterbildungsgemäß typischerweise auf Halbleiterbasis wirkenden, etwa als Hall-Sensoren, realisierten oder alternativ mittels Spulen zu realisierenden - Magnetfelddetektormittel an den gewünschten Detektorpositionen an bzw. im Gehäuse vorgesehen sind und so in den detektionswirksamen Eingriff treten können. Vorteilhaft ist ferner, dass diese Detektion in jedem mechanischen und elektrischen Betriebszustand der Aktorvorrichtung ermöglicht ist, insbesondere auch unabhängig von einem Bestromungszustand der elektromagnetischen Antriebsmittel stattfinden kann.

Die erfindungsgemäße Bistabilität kann im Rahmen bevorzugter Weiterbildungen der Erfindung auf verschiedene Weisen realisiert sein. Gemäß eines Beispiels, welches nicht Teil der vorliegenden Erfindung ist, bei dem die Permanentmagnetmittel mittels lediglich eines Permanentmagnetkörpers (etwa einer auf der Stößeleinheit sitzenden Permanentmagnetscheibe) realisiert sind, ist es vorteilhaft, einends eine Anschlagsfläche und damit eine erste End- bzw. Anschlagsposition an den Antriebsmitteln (also typischerweise einem stationären Kernabschnitt) auszubilden, wobei gegebenenfalls und entsprechend einer konkreten Ausgestaltung dann ankerseitig (d.h. dem Permanentmagnetkörper zugeordnet) und/oder kernseitig (etwa in der Art einer Anti-Klebscheibe) noch weitere mechanische Scheiben bzw. Baugruppen vorgesehen sein können, welche eine Beschädigung des (typischerweise spröden) Permanentmagnetmaterials beim Anschlagen verhindern und/oder für einen magnetischen Mindestabstand am Anschlag sorgen. Im Fall dieses lediglich einen Permanentmagnetkörpers würde dann eine im Bewegungspfad des Ankers gegenüberliegende zweite End- bzw. Anschlagsposition durch einen Gehäuse-Stirnabschnitt des Gehäuses realisiert sein können, welcher, etwa bei geeigneter magnetischer Ausgestaltung, zum Herstellen des hier stromlos bistabilen Zustandes in Haftwirkung mit dem Permanentmagnetkörper treten würde (kernseitig würde gleichermaßen der Permanentmagnetkörper am Kern haften).

Bei einer gegenüber dieser mechanisch einfachen, mit lediglich einem Permanentmagnetkörper realisierten Beispiel bietet eine im Rahmen der Erfindung vorliegende Lösungsvariante mit (mindestens) zwei die Permanentmagnetmittel realisierenden Permanentmagnetkörpern den Vorteil, dass zwei End- bzw. Anschlagspositionen der Ankereinheit entlang ihres Bewegungspfades durch die die Antriebsmittel realisierende Kerneinheit (mit zugeordneter stationärer Spuleneinheit) realisiert werden können, ohne dass es jeweils endseitig im Gehäuse eines (stromlos stabilen) Anschlags bedarf. Weiterbildend würde nämlich bei dieser Variante die langgestreckte Stößeleinheit so ausgestaltet sein, dass sie - geführt etwa innerhalb der stationären Kerneinheit - sich beidends aus dieser erstreckt, wobei jeweils beidends und zum haftenden Zusammenwirken mit einer Kern-Endfläche, auf der Stößeleinheit die (bevorzugt scheibenartigen) Permanentmagnetkörper der Permanentmagnetmittel gebildet sind. Dabei sind diese Permanentmagnetkörper so voneinander beabstandet auf der Stößeleinheit vorgesehen, dass entsprechend einem Positions- bzw. Bewegungszustand der Ankereinheit relativ zur stationären Kerneinheit (mit aufsitzender Spuleneinheit) nur jeweils eine Permanentmagnetscheibe (haftend) an der Kerneinheit (genauer: einer jeweils der Permanentmagnetscheibe zugewandten Außenfläche der Kerneinheit) ansitzt, während am jeweils axial gegenüberliegenden Ende der Kerneinheit ein Abstand zwischen der Kerneinheit und der Permanentmagnetscheibe besteht. Um insoweit dann das Zusammenwirken mit dem Stellpartner nahezu beliebig flexibel zu gestalten, kann das (jeweils bezogen auf die axiale Richtung) offene Gehäuseende beidends nahezu beliebig ausgestaltet sein und entsprechend geeignete mechanische Schnittstellenmittel zum Zusammenwirken mit dem (mindestens einen) Stellpartner aufweisen; gerade diese Ausbildung gestattet es auch in besonders eleganter Weise, axial beidends Stellpartner bzw. deren Bewegungs- und Positionierungsverhalten zu detektieren.

In erfindungsgemäß weiterbildender und vorteilhafter Weise sind nicht nur, wie oben beschrieben, verschiedene Sensor- und Detektorprinzipien zum Erfassen des Permanentmagnetfeldes der Permanentmagnetmittel möglich, auch können diese (Einzel-)Detektoren bzw. -sensoren zusätzlich an nahezu beliebigen Positionen an oder im Gehäuse (auch in Mehrzahl) vorgesehen sein, sodass insbesondere auch der von der Stößeleinheit bei Betätigung durch den Stellpartner zu vollführende Bewegungspfad in eine Mehrzahl von Abschnitten eingeteilt und entsprechend detektormäßig verfolgt bzw. überwacht werden kann. Auch sieht die Erfindung weiterbildend vor, die notwendige magnetische Feldkommunikation zwischen den (im Inneren des typischerweise magnetisch flußleitenden Gehäuses geführten) Permanentmagnetmittel und dem/den Detektor(n) sicherzustellen, indem das Gehäuse an der/den Detektorposition(en) mit Öffnungen, Durchbrüchen, nicht-leitenden Materialeinsätzen oder dergleichen Maßnahmen versehen ist.

In der konkreten mechanischen Ausgestaltung des An- und/oder Eingriffsabschnitts der Stößeleinheit, welcher (s.o.) prinzipiell auch beidends ausgebildet sein kann, sind die Varianten und Ausgestaltungen beliebig. Im Hinblick auf eine auf Zug und/oder Druck kraftschlüssige Anbindung an den Stellpartner können etwa übliche Kupplungs- und Verbindungstechnologien wie Verschrauben, Einklinken, Verrasten oder dergleichen Maßnahmen erfolgen, ebenso wie geeignet An- bzw. Eingriffsabschnitte in Form von Nuten, Hinterschneidungen oder dergleichen das in beide axiale Richtungen kraftschlüssige Betätigungen vereinfachen. Gleichermaßen sieht jedoch die Erfindung auch vor, dass etwa lediglich im Hinblick auf einen in einer Richtung (z.B. in einer Druckrichtung) wirksamen Kraftschluss die Betätigung des Stößels durch den Stellpartner erfolgen kann. In einem derartigen Fall reicht prinzipiell eine plane oder geeignet ausgeformte Angriffs- bzw. Endfläche der Stößeleinheit zum Zusammenwirken mit dem Stellpartner aus, wobei hier wiederum weiterbildungsgemäß, etwa in der Art eines Tastkopfes, eine Konturierung (z.B. eine konische oder karlottenartige Ausgestaltung) ausgebildet sein kann, welche nicht nur rein axial aufgebrachte Betätigungskräfte, sondern auch in einem Winkel zur axialen Richtung wirkende Betätigungen erfasst.

Eine weitere Weiterbildung der Erfindung sieht vor, dass das Bewegungs- und damit Detektorverhalten der Ankereinheit als Reaktion auf das Berühren bzw. Betätigen durch den Stellpartner durch das Vorsehen von Federmitteln als möglichem Kraftspeicher beeinflusst wird. Derartige Federmittel, bevorzugt und weiterbildungsgemäß etwa als Spiral- und/oder Druckfeder konzentrisch zur Stößeleinheit im Gehäuse und weiter bevorzugt sich abstützend an den Permanentmagnetmitteln realisiert, bieten den Vorteil, entsprechend einer bekannten bzw. vorzubestimmenden Kraftspeicher- bzw. Kraftverlaufswirkung dann eine Anpassbarkeit an verschiedene Detektorbedingungen, abhängig von den Anforderungen an das Positions- und Bewegungsverhalten des Stellpartners, auf mechanisch einfache Weise vornehmen zu können.

Im Ergebnis gestattet es die vorliegende Erfindung in überraschend einfacher, eleganter und herstellungstechnisch günstiger Art, eine elektromagnetische Aktorvorrichtung als Positions- und/oder Bewegungsdetektor für einen auf die Stößeleinheit wirkenden Stellpartner einzusetzen, wobei zusätzlich die modularen bzw. herstellungstechnischen Vorteile der Aktorvorrichtung nutzbar sind. Auch beschränkt sich der zusätzliche Aufwand lediglich auf das geeignete Vorsehen der stationären Magnetfelddetektormittel an oder im Gehäuse. Damit eignet sich die vorliegende Erfindung für beliebige Einsatzzwecke der privaten und industriellen Technologie, wobei die diskutierten belasteten Umgebungsbedingungen etwa in einem Kraftfahrzeugumfeld zwar bevorzugt für eine Verwendung der Erfindung sind, dieser Verwendungsfall jedoch nicht ausschließlich den Einsatzrahmen der Erfindung markiert. Auch ist die vorliegende Erfindung nicht rein apparativ zu begreifen, vielmehr erstreckt sich die Erfindung auch auf eine Verwendung der Aktorvorrichtung gemäß Anspruch 10.

Weitere Vorteile, bevorzugte Merkmale und Einzelheiten der Erfindung ergeben sich aus der nachfolgenden Beschreibung bevorzugter Ausführungsbeispiele sowie anhand der Figuren; diese zeigen in
- Fig. 1: eine schematische Längsschnittansicht durch die bistabile elektromagnetische Aktorvorrichtung gemäß einem Beispiel, das nicht Teil der vorliegenden Erfindung ist, mit lediglich einem Permanentmagnetkörper zur Realisierung der Permanentmagnetmittel;
- Fig. 2 und Fig. 3: eine Längsschnittansicht analog zur Fig. 1 eines bevorzugten Ausführungsbeispiels der Erfindung, wobei die Permanentmagnetmittel in Form von zwei axial beidseits der stationären elektromagnetischen Antriebsmittel ausgebildet sind und Fig. 2, 3 jeweils die End- bzw. Anschlagspositionen verdeutlichen;
- Fig. 4: eine Variante des zweiten Ausführungsbeispiels der Fig. 2, 3 mit zusätzlich vorgesehenen weiteren Detektoren der Magnetfelddetektormittel;
- Fig. 5: eine Schemadarstellung mit einer Illustration verschiedener einzeln oder kumulativ vorzusehender Anordnungsmöglichkeiten von Einzeldetektoren der Magnetfelddetektormittel am Ausführungsbeispiel der Fig. 2, 3;
- Fig. 6: eine Variante der Detektion mittels endseitig vorgesehener Detektorspulen zur Realisierung der Magnetfelddetektormittel im Ausführungsbeispiel der Fig. 2, 3, die nicht Teil der vorliegenden Erfindung ist;
- Fig. 7: eine weitere Variante des Ausführungsbeispiels der Fig. 2, 3 durch Vorsehen von Federmitteln entgegen einer Betätigungsrichtung und
- Fig. 8: ein Beispiel mit Nutzung eines schematisch gezeigten, modular-eigenständigen Aktuators als Baugruppe innerhalb einer Aktorvorrichtung des ersten Ausführungsbeispiels der Fig. 1.

Bei der nachfolgenden Beschreibung der Ausführungsbeispiele / Beispiele bedeuten identische Bezugszeichen gleiche bzw. gleichwirkende Funktionskomponenten der gezeigten Ausführungsbeispiele / Beispiele.

Die schematische Längsschnittansicht durch die bistabile elektromagnetische Aktorvorrichtung gemäß dem gezeigten Beispiel in Fig. 1, welches nicht Teil der vorliegenden Erfindung ist, zeigt eine langgestreckte, axial verlaufende Stößeleinheit 10 (wobei als "axial" im Sinne der Erfindung ein Achsenverlauf entlang der Bewegungsrichtung und damit quer zur Figurenebene der Fig. 1 verstanden sein soll), auf welcher eine (axial magnetisierte) Permanentmagnetscheibe 12 sitzt, welche beidends von (ansonsten bekannten) Flußleitscheiben 14 bzw. 16 begrenzt ist. Die so gebildete Ankereinheit 18 ist in einem Gehäuse 20 relativ zu elektromagnetischen Antriebsmitteln 22 in Form einer Kerneinheit 24 und einer dieser umgebenden (nicht gezeigten) Spuleneinheit axial bewegbar geführt, wobei endseitig und in Richtung auf die Permanentmagnetmittel 12 der Statorkern eine stationäre Anschlagsfläche 26 (in Form einer ansonsten bekannten abstandswirksamen Anti-Klebscheibe) ausbildet.

Das aus magnetisch flußleitendem Blech gebildete, hohlzylindrische Gehäuse 20 ist jeweils stirnseitig (magnetisch flußführend) verschlossen, wobei einends (in der Fig. 1 rechts) eine scheibenförmige Gehäusewand 26 einen Durchbruch für ein Ende des Stößels 10 anbietet und anderenends, in Richtung auf ein Eingriffsende 28 des Stößels 10, ein hier gebildeter scheibenförmiger Gehäuse-Wandabschnitt 30 gleichermaßen als Anschlag und stromlos-stabile Halteposition für die Ankereinheit (genauer: die Permanentmagneteinheit 12 mit ansitzenden Flußscheiben 14, 16) anbietet. Die Fig. 1 verdeutlicht insoweit einen ersten, stromlos-stabilen von zwei End- bzw. Anschlagszuständen der Ankereinheit relativ zu den Antriebsmitteln im Gehäuse.

Konfiguriert ist die in Fig. 1 gezeigte Vorrichtung zum detektierenden Zusammenwirken mit einem lediglich schematisch gezeigten Stellpartner 32, welcher zum Ausüben einer Druckkraft (in der Figurenebene der Fig. 1 in Richtung nach rechts) auf die Stößeleinheit 10 und damit die Ankereinheit 18 wirken kann. Entsprechend ist der endseitig am Stößel 10 vorgesehene Eingriffsabschnitt 28 eine plane, scheibenförmige Fläche.

In der Fig. 1 im unteren Mantelbereich des Gehäuses 20 gezeigt ist ein magnetisches Detektorelement 34 vorgesehen, welches in einem (mit einem nicht magnetisch leitenden Befestigungsmaterial verschlossenen) Ausschnitt im Gehäusemantel sitzt und so mit dem Permanentmagnetfeld der Permanentmagnetscheibe 12 in detektierende Wechselwirkung treten kann. Dabei ist der Hall-Sensor 34 so ausgestaltet und ausgebildet, dass bei der in Fig. 1 gezeigten linksseitigen Anschlagssituation ein Detektor- bzw. Positionssignal gegeben wird, während eine gegenüberliegende Anschlagsposition der Ankereinheit 18 (hier würde die Permanentmagneteinheit 12 stromlos am Kern 24 haften und entsprechend die Scheibe 14 auf der Außenfläche 26 aufliegen) ein anderes Sensorsignal zur Auswertung und nachfolgenden elektronischen Verarbeitung durch (nicht gezeigte) Auswertemittel erzeugt wird.

Der Betrieb der in Fig. 1 gezeigten Vorrichtung ist wie folgt: Bringt ein Stellpartner 32, etwa durch Bewegung entlang der axialen Richtung der Fig. 1 nach rechts, eine Druckkraft auf die Ankereinheit 18 mittels der Eingriffsfläche 28, bewegt sich die Ankereinheit aus der gezeigten linksseitigen End- bzw. Anschlagsposition nach rechts bis zum Anschlag an den Kernbereich, sobald die aufgebrachte Kraft die permanentmagnetische Haftkraft an der Gehäusestirnfläche 30 überschreitet. Zusätzlich, die Bewegung verstärkend, wirkt eine permanentmagnetische Anziehungskraft zwischen der Permanentmagnetscheibe 12 und dem (stationären) Kern 24, sobald eine magnetische Wechselwirkung besteht. Während dieses Betriebs ist die Spule in der Antriebseinheit 22 unbestromt; die Vorrichtung wirkt als Positions- bzw. Betätigungssensor für den Stellpartner 32: Sobald nämlich bei fortgesetzter Betätigung und damit Bewegung der Ankereinheit der Permanentmagnet 12 den Detektor-Wirkungsbereich des Magnetfeldsensors 34 verlässt, ändert sich das Signal dieses Detektors, sodass zuverlässig die durch den Stellpartner 32 bewirkte Positionsänderung detektiert wird und zur Auswertung bereitsteht.

Um dann zu einem späteren Zustand, gegebenenfalls auch bei unklarer oder undefinierter Ankerposition relativ zum Gehäuse (etwa weil ein zwischenzeitlich unbestromter Zustand eine elektronische Positionsspeicherung nicht zulässt) würde dann eine Bestromung der in der Einheit 22 vorgesehenen Spule in ansonsten bekannter Weise durch abstoßende Wirkung auf die Permanentmagneteinheit 12 die Ankereinheit wiederum zurück in die in Fig. 1 gezeigte ausgefahrene (Ausgangs-)Position verbringen. Damit gestattet es die bei diesem Beispiel in das Gehäuse 20 integrierte Aktorik, jederzeit eine definierte Ankerposition herbeizuführen, indem nämlich gegebenenfalls vor dem Durchführen des vorbeschriebenen Erfassungs- bzw. Messbetriebs durch Zusammenwirken mit dem Stellpartner 32 die Position der Fig. 1 gezielt durch Bestromen herbeigeführt wird.

Sämtliche Vorgänge und Komponenten sind dabei in der gezeigten Weise von dem (in der bevorzugten Ausführungsform zylindrischen, damit in radialsymmetrischer Konfiguration) ausgebildeten Gehäuse umschlossen, entsprechend gut gegen Umgebungseinflüsse verschiedenster Art, etwa Feuchtigkeit, Temperatur, Vibrationen oder dergleichen, geschützt, sodass die Erfindung sich ideal für entsprechend belastete Einsatzumgebungen eignet.

Die Fig. 2 und 3 zeigen eine erfindungsgemäße Ausführungsform alternativ zum Beispiel der Fig. 1, wobei beim Ausführungsbeispiel der Fig. 2 und 3 die Permanentmagnetmittel in Form einer (bezogen auf die Figurenebene) linksseitigen Permanentmagneteinheit 12a bzw. rechtsseitigen Permanentmagneteinheit 12b vorliegen, damit beidseits einer mittigzentrischen Statoreinheit, wiederum in Form eines stationären Kerns 26 sowie diesem zugeordneten (nicht gezeigten) Spulenmittel; der Kern bietet axial beidseits nunmehr Anschlagsflächen 26 zum Zusammenwirken mit einer jeweiligen Permanentmagnetanordnung 12a, 12b an, wobei die langgestreckte, diese Permanentmagnetscheiben 12a, 12b (mit jeweils zugeordneten Scheiben 14, 16) verbindende Stößeleinheit 10 sich axial und mittig durch die stationäre Antriebseinheit 22 erstreckt und so von dieser geführt wird.

Im Ausführungsbeispiel der Fig. 2, 3 zeigt die Fig. 2 einen ersten End- bzw. Anschlagzustand, dergestalt, dass der rechtsseitige Permanentmagnetabschnitt 12b der Ankereinheit (insoweit stromlos haftend) am stationären Kern ansitzt, während die Fig. 3 den entgegen gesetzten End- bzw. Anschlagzustand illustriert; hier sitzt die Permanentmagneteinheit 12a (mit benachbarten Seiten 16, 14) am Kern 26 an, während die Permanentmagneteinheit 12b axial einen Abstand zum Kern einhält. Wie der Vergleich der Fig. 3 zur Fig. 2 illustriert, erfolgt diese Positionsveränderung in der Art eines Umschaltens wiederum durch horizontalen (in den Figuren nach rechts gerichteten) Krafteintrag als Betätigung durch den Stellpartner 32 auf das plane stirnseitige Eingriffsende 28 des Stößels 10. Festzuhalten bleibt, dass das Ausführungsbeispiel der Fig. 2, 3 für das Gehäuse einen beidends offenen Zylinder 38 vorsieht; im Gegensatz zum ersten Ausführungsbeispiel der Fig. 1 ist weder im offenen linksseitigen Gehäusebereich, noch im rechten offenen Bereich eine Verschlusswand notnwendig. Vielmehr bestimmt ausschließlich der zentrische, feste (stationäre) Kernbereich 22 beide Anschlagspositionen der horizontal bewegbaren Ankereinheit.

In den Fig. 2, 3 lediglich schematisch gezeigt ist ein Paar von Hall-Sensoren 34a, 34b, welche hier, etwa mit dem Zweck einer einfacheren Befestigung bzw. leichteren magnetischen Feldankopplung zu den jeweiligen Permanentmagnetscheiben 12a, 12b, in die offenen Gehäuse-Endbereiche hineinragen (prinzipiell kann die Konfiguration der Fig. 2, 3 auch durch nicht-magnetische bzw. magnetisch nicht-leitende Haltemittel realisiert sein, welche geeignet in diesem Bereich zur Befestigung der Sensorelemente vorgesehen sein können). Ersichtlich ist jedem der Permanentmagnetelemente 12a, 12b ein jeweiliges Sensorelement 34a bzw. 34b zugeordnet, sodass insoweit anwendungsspezifisch und hochgradig detektionssicher die Positionsdetektion der Ankereinheit samt Stößel 10, insoweit damit auch des angreifenden Stellpartners 32, erfolgen kann.

Beim Ausführungsbeispiel der Fig. 2, 3 würde dann wiederum eine Bestromung der Statorspule dazu führen, dass - je nach Polarität der Bestromung - der Anker gezielt in die linksseitige Anschlagsposition der Permanentmagnetmittel (Fig. 2) oder die rechtsseitige Anschlagsposition der Permanentmagnetmittel (Fig. 3) verbracht werden kann, sodass insoweit, und im Vergleich zum ersten Ausführungsbeispiel der Fig. 1, die Flexibilität und Anwendbarkeit bzw. Adaptierbarkeit der Detektion noch weiter erhöht ist. In den Fig. 2, 3 nicht gezeigt, ist es etwa auch möglich, auf den Stößel 10, in einem der Endflächen 28 gegenüberliegenden Endbereich, einen zweiten Stellpartner geeignet zuzuordnen (wobei dies prinzipiell auch durch das erste Ausführungsbeispiel 1 ermöglicht ist).

Die Figuren 4 und 5 verdeutlichen weitere Möglichkeiten, die Detektorfunktionalität an der mechanischen Ausgestaltung der Figuren 2, 3 vorzusehen; so bezeichnen etwa die Bezugszeichen 34c, 34d weitere Möglichkeiten zum Vorsehen von Detektorelementen; das Ausführungsbeispiel der Fig. 4 würde insoweit eine doppelte Detektorsicherheit für eine Positionserkennung bieten, da jedem Anschlag- bzw. Endzustand dann zwei Detektorelemente zugeordnet wären und entsprechend dann zwei Detektorsignale auswertbar sind. Eine derartige Ausführung würde sich mit ihrer Redundanz damit für besonders sensitive bzw. ausfallgefährdete Anwendungen eignen. Dagegen verdeutlicht die Fig. 5, schematisch jeweils mit Erkennung "Sensor" versehen, prinzipielle Möglichkeiten der Anordnung von Magnetfeldsensoren, etwa halbleiterbasierten Sensoren vom Hall-Sensortyp: Es wird deutlich, dass nicht nur entlang des Bewegungspfades (und auch etwa in axialen Zwischenpositionen) Sensoren anordnenbar sind, auch kann ein radial versetztes Anordnen von Sensoren stattfinden, und zwar sowohl von einer jeweiligen Stirnseite her, als auch im Hinblick auf mögliche Montagepositionen an oder in der mittigen Statoranordnung.

Demgegenüber zeigt das Beispiel der Fig. 6, welches nicht Teil der vorliegenden Erfindung ist, ansonsten strukturell vergleichbar mit der Funktionalität der Figuren 2, 3 als Variante zum jeweils stirnseitigen Vorsehen von halbleiterbasierten Hall-Magnetfeldsensoren, das endseitige Vorsehen eines Magnetspulendetektors 40, welcher als Reaktion auf ein (durch die Ankerbewegung bedingte) Positionsveränderung eines freien Endes 42 der Stößeleinheit 10 ein entsprechend veränderbares Spulensignal zur weiteren Auswertung und Verarbeitung erzeugt.

Das Ausführungsbeispiel der Fig. 7, ansonsten strukturell vergleichbar mit dem Ausführungsbeispiel der Figuren 2, 3, zeigt am Beispiel der rechtsseitig und konzentrisch zum Stößel 10 eingesetzten Druckfeder 44, wie etwa eine Druck- bzw. Bewegungsbetätigung der Detektoreinheit durch rechtsseitige Kraftbeaufschlagung durch den Stellpartner 32 einer Feder-Gegenkraft (entsprechend der notwendigen Kompressionskraft der Druckfeder 44) begegnet, mithin die Möglichkeit anbietet, auf diese oder andere Art das Detektorverhalten zu beeinflussen. Insbesondere könnte sich eine derartige Federlösung anbieten, ein stark vibrierendes Kraftsignal des Stellpartners 32 zu vergleichmäßigen oder auf andere Weise einer verbesserten mechanischen Reaktivität der gezeigten Anordnung zuzuführen.

Die Figur 8 zeigt, als mögliche alternative Ausgestaltung des Grundprinzips der Fig. 1, alternativ jedoch auch als mögliche Variante zum Ausführungsbeispiel der Fig. 2, 3 und daraus abgeleiteten Ausführungsbeispielen, wie eine als gesonderte, gekapselte Stößeleinheit 50 an das Gehäuse 20' endseitig angesetzte Aktoreinheit mit ihrem herausführbaren Stößelabschnitt 52 das elektromagnetisch bewirkte Bewegen der Ankereinheit erreicht; hier würde sich dann die Ankereinheit (Fig. 1) auf eine deutlich verkürzte Stößeleinheit 10 mit ansitzendem Permanentmagnetkörper 12 (samt zweier benachbarter Scheiben 14, 16) reduzieren; der endseitig aus dem lediglich als Blackbox gezeigten Aktorgehäuse 50 herausführbare Aktorstößel 52 würde insoweit (und entgegen einer nach rechts gerichteten, zu detektierenden Druck- bzw. Schubkraft des Stellpartners 32) eine nach links gerichtete Stellkraft auf den Anker 10, 12 ausüben. Dieses Prinzip, welches zur weiteren Modularisierung einen ansonsten bekannten Aktor als vollständige Baugruppe 50 verwendet, lässt sich gleichermaßen auf das Ausführungsbeispiel der Figuren 2, 3, anwenden, wobei hier dann ein Aktorstößel axial beidends aus diesem Aktor herauszuführen wäre, um dann in analoger Weise jeweils eine der Permanentmagnetbaugruppen zu verschieben.

## Patentansprüche

1. Bistabile elektromagnetische Aktorvorrichtung mit einer Permanentmagnetmittel (12a, 12b) sowie eine entlang einer Bewegungsrichtung langgestreckte Stößeleinheit (10) aufweisenden Ankereinheit (18),
die durch stationäre elektromagnetische Antriebsmittel (22) in mindestens eine von zwei stromlos stabilen End- und/oder Anschlagspositionen bewegbar ist,
wobei einem die Ankereinheit zumindest abschnittsweise umschließenden Gehäuse (38) der Aktorvorrichtung stationäre Magnetfelddetektormittel (34a, 34b) zum berührungslosen Zusammenwirken mit den Permanentmagnetmitteln in zumindest einer zur Ankerpositionsdetektion vorgesehenen der End- bzw. Anschlagspositionen zugeordnet sind, die Stößeleinheit endseitig einen An- und/oder Eingriffsabschnitt (28) zum berührenden und kraftschlüssigen Zusammenwirken mit einem Stellpartner so aufweist, dass ein kraftschlüssiges Berühren und/oder Betätigen durch den Stellpartner einen Bewegungsvorgang der Ankereinheit bei deaktivierten, insbesondere unbestromten, elektromagnetischen Antriebsmitteln in eine der End- bzw. Anschlagspositionen bewirkt, in welcher die Ankereinheit stromlos stabil verbleibt, und die Magnetfelddetektormittel zum Erzeugen und Ausgeben eines dieser End- bzw. Anschlagsposition entsprechenden Detektorsignals insbesondere nach dem Berühren bzw. Betätigen angeordnet und beschaltet sind,
wobei die Antriebsmittel durch eine an oder im Gehäuse vorgesehene stationäre Spuleneinheit realisiert sind, der eine eine Anschlagfläche (26) für einen Anschlagabschnitt der Ankereinheit ausgebildete stationäre Kerneinheit zugeordnet ist, wobei bevorzugt die Stößeleinheit (10) sich geführt in die Kerneinheit (24, 26) hinein erstreckt oder diese durchgreift,
wobei die Permanentmagnetmittel als axial beidends der Kern- und/oder Spuleneinheit an der Stößeleinheit vorgesehene, bevorzugt scheibenförmige Permanentmagnetkörper (12a, 12b) so ausgebildet sind, dass die zwei End- bzw. Anschlagspositionen jeweils ein Anschlagen eines der Permanentmagnetkörper an der Kern- bzw. Spuleneinheit bei von der Kern- bzw. Spuleneinheit axial beabstandeten anderem der Permanentmagnetkörper vorsehen, und wobei die auf Halbleiterbasis und/oder mit einer Detektorspule realisierten Magnetfelddetektormittel am magnetisch flußleitenden Gehäuse so vorgesehen sind, dass der zur Anker-Positionsdetektion vorgesehenen der End- bzw. Anschlagspositionen das Gehäuse detektionswirksam für das permanentmagnetische Feld der Permanentmagnetmittel durchlässig ist, insbesondere dafür eine Gehäuseöffnung, ein Gehäusedurchbruch und/oder einen abschnittsweise magnetisch nicht-leitenden Gehäuseabschnitt aufweist, und wobei die Magnetfelddetektormittel axial beidends der Kern- bzw. Spuleneinheit vorgesehen sind.

2. Vorrichtung nach Anspruch 1, **dadurch gekennzeichnet, dass** der An- und/oder Eingriffsabschnitt zum Herstellen einer in oder entgegengesetzter Bewegungsrichtung auf Druck und/oder Zug wirksamen mechanischen Berührung und/oder Verbindung mit dem Stellpartner ausgebildet ist.

3. Vorrichtung nach Anspruch 2, **dadurch gekennzeichnet, dass** der An- und/oder Eingriffsabschnitt eine mechanische Kupplung, einen Gewindeabschnitt, eine randseitige Nut, eine Hinterschneidung und/oder einen Tastkopf aufweist oder ausbildet.

4. Vorrichtung nach einem der Ansprüche 1 bis 3, **dadurch gekennzeichnet, dass** der Ankereinheit Kraftspeichermittel (44) zum Erzeugen einer der Berührung bzw. Betätigung durch den Stellpartner entgegenwirkenden Gegenkraft zugeordnet sind,
die insbesondere als konzentrisch zur Stößeleinheit ausgebildete Spiral- und/oder Druckfeder realisiert sind.

5. Verwendung der bistabilen elektromagnetischen Aktorvorrichtung nach einem der Ansprüche 1 bis 4 als Bewegungs- und/oder Positionssensor für den Stellpartner und/oder zur Detektion einer Bewegung oder Positionsveränderung des Stellpartners.

6. Verwendung nach Anspruch 5, **dadurch gekennzeichnet, dass** eine durch den Stellpartner betätigte Position der Ankereinheit stromlos gespeichert wird.

7. System bestehend aus einem zur Positions- und/oder Bewegungsdetektion auszuwertenden oder zu überwachenden Stellpartner und der Vorrichtung nach einem der Ansprüche 1 bis 4.

## Claims

1. A bistable electromagnetic actuator device comprising an armature unit (18) with an elongate plunger unit (10) extending along a moving direction and with permanent magnet means (12a, 12b)
said armature unit being movable into at least one of two end and/or stop positions that are stable in the deenergized state by means of stationary electromagnetic driving means (22), stationary magnetic field detector means (34a, 34b) being assigned to a housing (38) of the actuator device which at least sectionally encloses the armature unit, for contactless interaction with the permanent magnet means in at least one of the end or stop positions provided for armature position detection,
the plunger unit featuring a terminal contact and/or engagement section (28) for interacting with an actuating partner in a contacting and friction-type manner such that a friction-type contact and/or actuation by the actuating partner causes a motion of the armature unit into one of the end or stop positions, in which the armature unit remains in a stable fashion in the deenergized state, when the electromagnetic driving means are deactivated, in particular deenergized,
and the magnetic field detector means being arranged and wired for generating and outputting a detector signal corresponding to this end or stop position, in particular after the contact or actuation,
the driving means being realized in the form of a stationary coil unit that is provided on or in the housing and assigned a stationary core unit, which forms a stopping face (26) for a stopping section of the armature unit,
the plunger unit (10) preferably extending into and being guided in the core unit (24, 26) or through the core unit (24, 26),
the permanent magnet means being realized in the form of preferably disk-shaped permanent magnet bodies (12a, 12b), which are provided on the plunger unit axially on both ends of the core and/or coil unit and designed in such a way that one of the permanent magnet bodies respectively contacts the core or coil unit while the other permanent magnet body is axially spaced apart from the core or coil unit in the two end or stop positions,
and the magnetic field detector means being semiconductor-based and/or realized by means of a detector coil and provided on the magnetically conductive housing in such a way that the housing is detection-effectively permeable to the permanent magnetic field of the permanent magnet means in the end or stop positions provided for the armature position detection, the housing in particular featuring a housing opening, a housing aperture and/or a housing section, which at least sectionally is magnetically non-conductive for this purpose,
and the magnetic field detector means being provided axially on both ends of the core or coil unit.

2. The device according to claim 1,
**characterized in that**
the terminal contact and/or engagement section is designed for producing a mechanical contact and/or connection with the actuating partner, which can be effectively subjected to pressure and/or tension in or opposite to the moving direction.

3. The device according to claim 2,
**characterized in that**
the terminal contact and/or engagement section features or forms a mechanical coupling, a thread section, a peripheral groove, an undercut and/or a probe head.

4. The device according to any one of claims 1 to 3,
**characterized in that**
energy accumulator means (44) are assigned to the armature unit in order to generate a counterforce that acts opposite to the contact or actuation by the actuating partner,
said energy accumulator means being in particular realized in the form of a coil spring and/or pressure spring arranged concentric to the plunger unit.

5. A utilization of the bistable electromagnetic actuator device according to any one of claims 1 to 4 as a motion and/or position sensor for the actuating partner and/or for detecting a motion or change in position of the actuating partner.

6. The utilization according to claim 5,
**characterized in that**
a position of the armature unit actuated by the actuating partner in the deenergized state is stored.

7. A system consisting of an actuating partner to be evaluated or to be monitored for the position and/or motion detection and the device according to any one of claims 1 to 4.

## Revendications

1. Dispositif d'actionneur électromagnétique bistable comprenant une unité d'armature (18) ayant des moyens d'aimant permanent (12a, 12b) et une unité de poussoir (10) allongée s'étendant le long d'une direction de mouvement,
ladite unité d'armature (18) pouvant être déplacée dans au moins une de deux positions d'extrémité et/ou de butée stables sans courant par des moyens d'entraînement (22) électromagnétiques stationnaires,
des moyens de détection de champ magnétique stationnaires (34a, 34b) étant assignés à un boîtier (38) du dispositif d'actionneur, qui enferme l'unité d'armature au moins par sections, pour l'interaction sans contact avec les moyens d'aimant permanent dans au moins une des positions d'extrémité et/ou de butée qui est prévue afin de détecter la position de l'armature,
l'unité de poussoir ayant, d'un côté d'extrémité, une partie d'action et/ou d'engagement (28) pour l'interaction en contact et par force avec un partenaire d'actionnement de telle manière qu'un contact et/ou actionnement par force par le partenaire d'actionnement entraîne un processus de mouvement de l'unité d'armature dans une des positions d'extrémité ou de butée dans laquelle l'unité d'armature reste de manière stable sans courant quand les moyens d'entraînement sont désactivés, notamment pas alimentés en courant,
et les moyens de détection de champ magnétique étant disposés et branchés afin de générer et d'émettre un signal de détecteur qui correspond à ladite position d'extrémité ou de butée, notamment après le contact ou l'actionnement,
les moyens d'entraînement étant réalisés par une unité de bobine stationnaire qui est prévue sur ou dans le boîtier, une unité de noyau (24, 26) stationnaire étant assignée à ladite unité de bobine, ladite unité de noyau réalisant une surface de butée (26) pour une partie de butée de l'unité d'armature,
l'unité de poussoir (10) s'étendant, de préférence, de manière guidée dans l'unité de noyau (24,26) ou à travers ladite unité de noyau,
les moyens d'aimant permanent étant réalisés comme corps d'aimant permanent (12a, 12b), de préférence en forme de disque, qui sont prévus sur l'unité de poussoir sur les deux extrémités axiales de l'unité de noyau et/ou de bobine de telle manière qu'un des corps d'aimant permanent contacte l'unité de noyau et/ou de bobine quand l'autre corps d'aimant permanent est espacé axialement de l'unité de noyau et/ou de bobine dans les deux positions d'extrémité ou de butée,
et les moyens de détection de champ magnétique, qui sont réalisés à base de semi-conducteur et/ou par une bobine de détecteur, étant prévus sur le boîtier, qui conduit le flux magnétique, de telle manière que le boîtier est perméable, de manière permettant la détection, au champ magnétique permanent des moyens d'aimant permanent dans l'une des positions d'extrémité ou de butée qui est prévue afin de détecter la position de l'armature, le boîtier ayant notamment un orifice de boîtier, une percée de boîtier et/ou une partie de boîtier qui ne conduit pas, au moins par sections, le flux magnétique,
et les moyens de détection de champ magnétique étant prévus sur les deux extrémités axiales de l'unité de noyau ou de bobine.

2. Dispositif selon la revendication 1,
**caractérisé en ce que**
la partie d'action et/ou d'engagement est réalisée afin d'établir un contact et/ou une connexion mécanique avec le partenaire d'actionnement qui est efficace en pression et/ou en tension dans ou opposée à la direction de mouvement.

3. Dispositif selon la revendication 2,
**caractérisé en ce que**
la partie d'action et/ou d'engagement a ou réalise un couplage mécanique, une partie de filetage, une rainure sur le bord, une contre-dépouille et/ou une sonde.

4. Dispositif selon l'une quelconque des revendications 1 à 3, **caractérisé en ce que**
des moyens d'accumulation de force (44) pour générer une force antagoniste qui agit contre le contact ou l'actionnement par le partenaire d'actionnement sont assignés à l'unité d'armature,
lesdits moyens d'accumulation de force étant notamment réalisés comme ressort hélicoïdal et/ou ressort de compression qui est disposé concentriquement à l'unité de poussoir.

5. Utilisation du dispositif d'actionneur électromagnétique bistable selon l'une quelconque des revendications 1 à 4 comme détecteur de mouvement et/ou de position et/ou pour détecter un mouvement ou changement de position du partenaire d'actionnement.

6. Utilisation selon la revendication 5,
**caractérisé en ce**
**qu'**une position de l'unité d'armature qui est actionnée par le partenaire d'actionnement est stockée sans courant.

7. Système comprenant un partenaire d'actionnement à évaluer ou à surveiller pour détecter la position et/ou le mouvement et comprenant le dispositif selon l'une quelconque des revendications 1 à 4.
